# EUROPÄISCHE PATENTSCHRIFT

(11) **EP 2 287 427 B1**
(45) Veröffentlichungstag und Bekanntmachung des Hinweises auf die Patenterteilung: **08.07.2020**
(21) Anmeldenummer: 10185190.5
(22) Anmeldetag: 28.04.2006
(51) Int. Cl.: E05D 5/08, E05D 7/04

(54) **EINACHSSCHARNIER**
SINGLE-AXIS HINGE
CHARNIÈRE À UN AXE

(30) Priorität: 29.04.2005 DE 102005020508; 29.04.2005 DE 102005020509
(43) Veröffentlichungstag der Anmeldung: 23.02.2011
(62) Teilanmeldung aus: 06754913.9
(73) Patentinhaber: Prämeta GmbH & Co. KG, 53842 Troisdorf (DE)
(72) Erfinder: Heisig, Rolf, 72768, Reutlingen (DE)
(74) Vertreter: dompatent von Kreisler Selting Werner - Partnerschaft von Patent- und Rechtsanwälten mbB

(56) Entgegenhaltungen:
- EP-A1- 0 623 725
- FR-A1- 2 368 596
- FR-A1- 2 411 292
- GB-A- 2 377 729
- US-A- 4 817 241
- US-A- 5 099 547

## Beschreibung

Die Erfindung betrifft ein Einachsscharnier mit einem an einem Korpus vormontierbaren korpusseitigen Scharnierteil und einem an einen Türflügel vormontierbaren türseitigen Scharnierteil, nach dem Oberbegriff des Anspruchs 1.

Mehrgelenk-Scharniere verfügen häufig über eine dreidimensionale Verstellmöglichkeit am Rahmenteil in einem Scharnierarm und haben bedingt durch den Gelenkmechanismus in der Regel einen eingeschränkten Öffnungswinkel. Da die Mehrgelenk-Scharniere keine sichtbaren Teile nach außen haben, wird die Korrektur der Türlage, die durch die Verstellung der Scharniere erreicht wird, von außen nicht erkennbar.

Einachsscharniere haben dank einer außenliegenden Achse einen großen Öffnungswinkel von beispielsweise 180-270°. Sie verfügen in der Regel über eine zweidimensionale Verstellung bestehend aus einer Höhenverstellung am korpusseitigen Scharnierteil und eine Seitenverstellung im türseitigen Scharnierteil. In seltenen Fällen wird eine Tiefenverstellung am korpusseitigen Scharnierteil durch in Langlöchern sitzenden Befestigungsschrauben realisiert. Da die Seitenverstellung im türseitigen Scharnierteil realisiert werden kann, können Einachsscharniere einen flach auf dem Korpus aufliegenden korpusseitigen Scharnierteil aufweisen, meist in Form einer flachen Flanschplatte.

Die Mehrgelenk-Scharniere werden durch die Aufnahme aller Verstelleinrichtungen für die dreidimensionale Verstellung im korpusseitigen Scharnierteil komplex und haben daher einen hohen Aufbau relativ zu dem Korpus. Die Seitenverstellung wird als Drehung um einen innerhalb des korpusseitigen Scharnierteils liegenden Drehpunkt realisiert, wodurch mit der Seitenverstellung auch eine Veränderung der Tiefeneinstellung erfolgt. Es existieren Mehrgelenk-Scharniere, die mit zusätzlichen Elementen versuchen, die gleichzeitige Tiefenverstellung zu vermeiden. Dadurch wird die Konstruktion des korpusseitigen Scharnierteils noch aufwändiger und der Aufbau würde noch größer. Um große Öffnungswinkel zu erreichen, sind weitere Gelenke erforderlich, wobei dies auch zu aufwändigeren Konstruktionen führt, die die Aufbauhöhe des korpusseitigen Scharnierteils vergrößert. Dadurch ist der Einsatz derartiger Mehrgelenk-Scharniere in Schränken mit Organisationseinrichtungen erheblich erschwert oder überhaupt nicht möglich.

Bei Einachsscharnieren steht die außenliegende Achse weit draußen, insbesondere dann, wenn ein Öffnungswinkel von bis zu 270 ° erwünscht ist. Wenn eine Korrektur der Position des Türflügels erforderlich ist, werden die die Gelenkachse aufnehmenden Elemente in ihrer von außen sichtbaren Position vom Türflügel oder zu benachbarten Gelenkachsen verändert, wie beispielsweise aus Fig. 1 ersichtlich ist. Bei einer erforderlichen Seitenverstellung entsteht ein Spalt zwischen den die Gelenkachse aufnehmenden Elementen und dem Türflügel und nach einer Höhenverstellung stehen die die Gelenkachse aufnehmenden Elemente benachbarter Schränke in unterschiedlich hohen Positionen. Bei Zwillingsscharnieren ist nur eine gemeinsame Höhenverstellung beider Türen realisierbar.

Die GB2377729A beschreibt ein gattungsgemäßes Einachsscharnier mit einem an einem Korpus vormontierbaren korpusseitigen Scharnierteil und einem an einem Türflügel vormontierbaren türseitigen Scharnierteil, bei dem die Scharnierteile gelenkig miteinander verbunden sind und der korpusseitige Scharnierteil ein eine Gelenkachse aufnehmendes Gabelteil und ein an dem Gabelteil schwenkbar angelenktes, in den türseitigen Scharnierteil einsetzbares Verbindungsteil aufweist, wobei der türseitige Scharnierteil einen Scharniertopf und eine Höhenverstelleinrichtung mit mindestens einem Sperrelement aufweist, mit dem die eingestellte Höhenlage des Türflügels gegenüber dem Korpus fixierbar ist.

Die aus diesem Stand der Technik bekannte Lösung setzt voraus, dass die türseitigen Scharnierteile in kompliziert herzustellende Aussparungen an der Stirnseite eines Türflügels einsetzbar sind, dass in den Korpus eine Aussparung für den Türflügel eingearbeitet ist, und dass eine versenkte Anordnung der korpusseitigen Flansche innerhalb der Aussparung des Korpus ermöglicht ist. Alle diese Maßnahmen erhöhen den Fertigungsaufwand für die Möbelelemente und reduzieren die Stabilität der Scharnierverbindung. Insgesamt müssen Korpus und Türflügel daher in fertigungstechnisch aufwändiger Weise an den Einsatz der bekannten Einachsscharniere angepasst sein. Die Anordnung der Höhenverstelleinrichtung in den türseitigen Flanschen erschwert deren Zugänglichkeit und Bedienbarkeit.

Ein weiteres Einachsscharnier ist aus der FR-A-2411292 bekannt. Bei diesem Einachsscharnier erfolgt die Höhenverstellung in einem Scharniertopf, der rahmenseitig im Möbelkorpus befestigt ist. Bei einer Höhenverstellung wird demzufolge sowohl das Scharnierachsenteil, als auch das Scharnierachsenteil höhenverstellt.

Der Erfindung liegt daher die Aufgabe zugrunde, bei einem Einachsscharnier der eingangs genannten Art eine Höhenverstellung zu ermöglichen, die die genannten Nachteile vermeidet.

Zur Lösung dieser Aufgabe dienen die Merkmale des Anspruchs 1.

Die Erfindung sieht in vorteilhafter Weise vor, dass das Verbindungsteil in einen Freiraum innerhalb des Scharniertopfes einsetzbar ist, dass das Verbindungsteil das Sperrelement der Höhenverstelleinrichtung aufweist, durch das das Verbindungsteil in einer gewünschten Höhenlage des Türflügels relativ zu dem Scharniertopf arretierbar ist, und dass der Scharniertopf mit dem Verbindungsteil zusammenwirkende Führungseinrichtungen für die Höhenverstellung aufweist, wobei das türseitige Scharnierteil mit Hilfe der Höhenverstelleinrichtung manuell oder mit einem Höhenverstellelement an dem Verbindungsteil in Höhenrichtung entlang den Führungseinrichtungen verlagerbar ist.

Die Höhenverstelleinrichtung ist in dem Scharniertopf des türseitigen Scharnierteils angeordnet und das Verbindungsteil weist mindestens ein Sperrelement auf, mit dem die eingestellte Höhenlage des Türflügels gegenüber dem Korpus fixierbar ist.

Das Verbindungsteil ist in den Scharniertopf einsetzbar, wobei das Verbindungsteil manuell oder mit Hilfe eines Höhenverstellelementes in Höhenrichtung in dem Scharniertopf entlang von Führungseinrichtungen verlagerbar ist und in einer gewünschten Lage mit Hilfe des Sperrelementes arretierbar ist. Die Anordnung der Höhenverstelleinrichtung in dem Scharniertopf des türseitigen Scharnierteils ermöglicht die Höhenkorrektur der Türflügelposition ohne Veränderung der Position des korpusseitigen Scharnierteils und der die Gelenkachse aufnehmenden Gelenke. Bei einem Zwillingsscharnier können die Türen einzeln in der Höhe verstellt werden.

Der auf dem Korpus aufliegende Teil des korpusseitigen Scharnierteils ist plattenförmig flach ausgebildet und weist eine geringe Aufbauhöhe relativ zum Korpus auf. Die Aufbauhöhe kann auf maximal 7 mm, vorzugsweise auf max. 5 mm begrenzt werden.

Die Auslagerung der Höhenverstellung in den Scharniertopf des türseitigen Scharnierteils ermöglicht in vorteilhafter Weise eine Vereinfachung des korpusseitigen Scharnierteils mit der Folge, dass eine geringe Aufbauhöhe des korpusseitigen Scharnierteil an den Rahmen ermöglicht wird. Bei einer dreidimensionalen Verstellung ist von außen nicht zu erkennen, ob diese vorgenommen worden ist, oder nicht.

Die Anordnung der Höhenverstelleinrichtung in dem Scharniertopf des türseitigen Scharnierteils hat den Vorteil, dass die die Gelenkachse aufnehmenden Elemente das korpusseitigen Scharnierteils feststehend bleiben und nicht in ihrer Höhenposition verändert werden.

Dabei kann der korpusseitige Scharnierteil und/oder der türseitige Scharnierteil eine Seitenverstelleinrichtung aufweisen.

Die Tiefenverstelleinrichtung kann an dem korpusseitigen Scharnierteil vorgesehen sein.

Das Scharnier ist ein Einachsscharnier mit einer einzigen Gelenkachse. Die vorgenommene Verteilung der Verstelleinrichtungen auf das korpusseitige Scharnierteil und den Scharniertopf des türseitigen Scharnierteils ermöglicht in vorteilhafter Weise eine flache Bauweise des Einachsscharniers.

Der korpusseitige Scharnierteil weist ein die Gelenkachse aufnehmendes Gabelteil und ein an dem Gabelteil schwenkbar angelenktes Verbindungsteil auf.

Die Seitenverstellung am korpusseitigen Scharnierteil ermöglicht es, dass die die Gelenkachse aufnehmenden Elemente so verstellt werden, dass kein Spalt zwischen den die Gelenkachse aufnehmenden Elemente und dem Türflügel entstehen kann.

Die Seitenverstellung am korpusseitigen Scharnierteil hat zur Folge, das mit der Korrektur der seitlichen Lage des Türflügels nicht nur der Türflügel, sondern auch das Gabelteil und das Verbindungsteil mitwandert. Dadurch vergrößert sich der effektive Stellbereich erheblich. Durch die mitverstellten, die Gelenkachse aufnehmenden Elemente, wird auch eine bessere Korrektur der Lage der benachbarten Tür möglich, wobei insbesondere kein Spalt zwischen den die Gelenkachse aufnehmenden Elementen und dem Türflügel entsteht.

Die Seitenverstelleinrichtung ist vorzugsweise in dem korpusseitigen Scharnierteil angeordnet. Das Verschwenken des korpusseitigen Scharnierteils um eine im Korpus liegende Schwenkachse führt dazu, dass durch die Seitenverstellung kein Spalt zwischen den die Gelenkachse aufnehmenden Elementen und dem Türflügel entstehen kann, weil bei der Seitenverstellung der Türflügel mitbewegt wird.

Die Drehung um die im Korpus befindliche Schwenkachse führt in dem Seitenverstellungsbereich zu einer vernachlässigbar geringen Veränderung der Tiefenlage des korpusseitigen Scharnierteils, so dass keine zusätzlichen Korrekturmaßnahmen oder Korrekturelemente erforderlich sind.

Die Seitenverstellung wird durch Betätigung eines Seitenstellelementes, vorzugsweise durch ein selbsthemmendes Stellelement eingestellt, z.B. durch eine Stellschraube.

Schließlich ermöglicht die Tiefenverstellung am korpusseitigen Scharnierteil eine relative Verschiebung des korpusseitigen Scharnierteils zum Korpus, was bei der außenliegenden Gelenkachse einen großen Öffnungswinkel ermöglicht.

Die Tiefenverstellung ermöglicht eine Korrektur von Lageänderungen des eingesetzten Korpus-Türflügelmaterials und ergänzt die Verstellbarkeit des Scharniers zu einer dreidimensionalen Verstellbarkeit.

Der korpusseitige Scharnierteil und der türseitige Scharnierteil sind mit Hilfe eines oder mehrerer zusätzlicher Elemente lösbar miteinander gekoppelt. Die Kopplung erfolgt durch eine Klippverbindung, die eine Schnellmontage ermöglicht. Dabei ist vorgesehen, dass die Klippverbindung im türseitigen Scharnierteil angeordnet ist und zwar dort im Scharniertopf.

Die Höhenverstelleinrichtung kann ein Höhenverstellelement aufweisen, das beispielsweise mindestens einen Excenter enthält, der sich an dem Scharniertopf derart abstützt, dass das türseitige Scharnierteil durch das Drehen des Excenters seine Position in Höhenrichtung verändert.

Nach einem weiteren Ausführungsbeispiel kann vorgesehen sein, dass das Höhenverstellelement ein in dem Verbindungsteil gelagertes Zahnrad aufweist, das sich mit einer gradlinigen Verzahnung einer Führungseinrichtung im Scharniertopf kämmt, die parallel zur Höhenrichtung verläuft.

Das Verbindungsteil ist an lineare Führungseinrichtungen derart angepasst, dass es in Höhenrichtung innerhalb eines Freiraums in dem Scharniertopf verschiebbar ist und mit Hilfe des Sperrelementes in einer gewünschten Höhenlage fixierbar ist.

Das Sperrelement besteht vorzugsweise aus einer Feststellschraube, mit der das Verbindungsteil in der gewünschten Position relativ zu dem Scharniertopf fixierbar ist.

Die Höhenverstelleinrichtung in dem Scharniertopf kann einerseits ein manuelles Verlagern des Türflügels vorsehen oder ein Höhenverstellelement verwenden. Dabei kann das Höhenverstellelement mindestens einen Excenter aufweisen, der sich an dem Scharniertopf derart abstützt, dass das türseitige Scharnierteil durch das Drehen des Excenters seine Position in Höhenrichtung verändert.

Alternativ kann das Höhenverstellelement auch ein Zahnrad aufweisen, dass sich mit einer gradlinigen Verzahnung der Führungseinrichtung im Scharniertopf kämmt, die parallel zur Höhenverstellrichtung verläuft.

Das Sperrelement kann aus einer Schraube bestehen, die das Verbindungsteil beim Festziehen der Schraube in der aktuellen Position fixiert, so dass der Türflügel in der aktuellen Position festgesetzt ist.

Für die Seitenverstellung kann vorgesehen sein, dass die Seitenverstelleinrichtung eine zylindrische Fläche aufweist, deren Zylinderachse, die im Korpus befindliche imaginäre Schwenkachse ist. Die zylindrische Fläche ist eine Führungsfläche für das Verschwenken des korpusseitigen Scharnierteils. Die Schwenkachse verläuft parallel zu der mindestens einen Gelenkachse des Scharniers.

Die Tiefenverstelleinrichtung kann eine entsperrbare Rasteinrichtung aufweisen, die in der Sperrstellung den korpusseitigen Scharnierteil in einer Mittellage relativ zu Befestigungsschrauben hält, die in Tiefenrichtung oval verlaufenden Befestigungslöchern sitzen. Eine derartige Verstelleinrichtung ist als Höhenverstelleinrichtung grundsätzlich bereits in der EP 1132560 beschrieben und kann bei dem vorliegenden Scharnier - um 90° gedreht - als Tiefenverstelleinrichtung verwendet werden.

Die Klippverbindung weist ein Federelement auf, das einstückig mit dem Scharniertopf ist und mit dem Verbindungsteil eine die Höhenverstellung des Türflügels zulassende Rastverbindung bildet. Eine solche Klippverbindung vereinfacht den fertigungstechnischen Aufwand und ist preiswerter herzustellen, wobei das Federelement derart mit dem Verbindungsteil oder einem Scharnierarm des Scharniers im Eingriff ist, dass eine Höhenverstellung relativ zu dem Verbindungsteil oder dem Scharnierarm nicht behindert wird. Dies wird dadurch ermöglicht, dass das Federelement einen Vorsprung des Verbindungsteils oder Scharnierarms übergreift, wobei der Scharniertopf das gleichwohl unterhalb des Federelementes in Höhenrichtung entlang einer Führung auf dem Verbindungsteil oder dem Scharnierarm gleiten kann.

Im Folgenden werden unter Bezugnahme auf die Zeichnungen Ausführungsbeispiele der Erfindung näher erläutert.

Es zeigen:
- Fig. 1: die Auswirkung einer Höhenverstellung und einer Seitenverstellung bei einem herkömmlichen Einachsscharnier;
- Fig. 2: einen Schnitt durch einen Korpus und einen Türflügel im Bereich eines Einachsscharniers;
- Fig. 3: eine perspektivische Ansicht des türseitigen Scharnierteils mit einem in Höhenrichtung verstellbaren Verbindungsteil;
- Fig. 4: eine Explosionszeichnung einer Seitenverstelleinrichtung des korpusseitigen Scharnierteils;
- Fig. 5a: die Seitenverstellung bei einem herkömmlichen Scharnier;
- Fig. 5b: ein Ausführungsbeispiel einer erfindungsgemäßen Seitenverstellung, und
- Fig. 6: ein Verbindungsteil mit Adapter zum Ermöglichen einer Seitenverstellung in dem türseitigen Scharnierteil.

Fig. 1 zeigt die bei einer Höhenverstellung und bei einer Seitenverstellung bei einem Einachsscharnier nach dem Stand der Technik eintretenden unerwünschten Auswirkungen.

In Fig. 1 liegen zwei Einachsscharniere 1 nebeneinander die jeweils einen Türflügel 3 mit einem Rahmen oder Korpus 2 verbinden. Das korpusseitige Scharnierteil 4 weist einen die Gelenkachse 7 aufnehmendes Gabelteil 9 und ein in dem Gabelteil 9 gelenkig aufgenommenes Verbindungsteil 14 zum türseitigen Scharnierteil 6 auf. Diese Scharnierelemente sind bei einem Einachsscharnier von außen sichtbar. Im Falle einer Höhenverstellung des korpusseitigen Scharnierteils 4 verschiebt sich der Lage der die Gelenkachse 7 aufnehmenden Scharnierelemente, so dass wie aus Fig. 1 ersichtlich, benachbarte Scharniere 1 nicht auf gleicher Höhe liegen, wodurch das ästhetische Erscheinungsbild eines Möbelstücks beeinträchtigt werden kann.

Auf der rechten Seite sind die Auswirkungen einer herkömmlichen Seitenverstellung gezeigt, wobei bei Vornahme einer Korrektur bezüglich der Seitenverstellung einen Spalt zwischen den die Gelenkachse 7 aufnehmenden Scharnierelementen und dem Türflügel 3 entstehen kann, was ebenfalls das ästhetische Erscheinungsbild eines Möbelstückes beeinflussen kann.

Fig. 2 zeigt einen Querschnitt durch das Scharnier 1, woraus ersichtlich ist, dass sowohl das korpusseitige Scharnierteil 4 als auch das türseitige Scharnierteil einen flachen Aufbau gegenüber dem Korpus 2 bzw. dem Türflügel 3 aufweisen. Der türseitige Scharnierteil 6 weist einen in den Türflügel 3 eingelassenen Scharniertopf 8 auf.

Dieser Scharniertopf 8 ist in perspektivischer Ansicht in Fig. 3 gezeigt. Der Scharniertopf 8 wird mit Hilfe eines einstückig mit ihm verbundenen Flanschteils 36 in einer Aussparung des Türflügels 3 ortsfest befestigt, wobei der Scharniertopf 8 einen Freiraum 38 aufweist, der es ermöglicht, dass das Verbindungsteil 14 des korpusseitigen Scharnierteils 4 innerhalb des Scharniertopfes 8 in Höhenverstellrichtung unterschiedliche Positionen einnehmen kann, wodurch bei ortsfest gehaltenem Verbindungsteil 14 bzw. Scharnierarm der Türflügel 3 höhenverstellt werden kann. Zum Arretieren weist das Verbindungsteil 14 bzw. der Scharnierarm ein Sperrelement 17 auf, das beispielsweise aus einer Feststellschraube bestehen kann, die das Verbindungsteil 14 bzw. den Scharnierarm relativ zu dem Scharniertopf 8 in einer bestimmten gewünschten Position festsetzt. Der Scharniertopf 8 weist Führungseinrichtungen 13 auf, die mit dem Verbindungsteil 14 bzw. dem Scharnierarm im Eingriff sind und eine lineare Führung in Höhenverstellrichtung bilden. In Fig. 3 bestehen die Führungseinrichtungen 12 aus einem gradlinigen Schienenelement, das mit einer mit diesem Schienenelement angepassten Aussparung 18 des Verbindungsteils 14 zusammenwirkt. Die durch diese Elemente gebildete Höhenverstelleinrichtung 10 weist zumindest ein Sperrelement 17 auf, wobei der Türflügel 3 auch ohne Höhenverstellelement 12 manuell in eine gewünschte Position gebracht werden kann und mit Hilfe des Sperrelementes 17 arretiert werden kann.

Alternativ kann auch ein Höhenverstellelement 13 vorgesehen sein, das einen Excenter 15 aufweist, der sich gegen den Scharniertopf 8 abstützt. Durch Drehen des Excenters 15 kann die Höhenlage des Türflügels 3 in Relation zu dem Verbindungsteil 14 bzw. zu einem Scharnierarm eingestellt werden und dann mit Hilfe des Sperrelementes 17 arretiert werden.

Es versteht sich, dass die Höhenverstelleinrichtung 10 sehr unterschiedlich gestaltet werden kann.

Beispielsweise kann anstelle des Excenters ein Zahnrad vorgesehen sein, dass sich mit einer Zahnstange kämmt, die an der Führungseinrichtung 13 angeordnet ist, oder parallel zu dieser verläuft. Durch Drehen des Zahnrades kann dann eine Höhenverstellung des Türflügels 3 vorgenommen werden.

Eine weitere, nicht erfindungsgemäße Alternative besteht darin, oberhalb und unterhalb des Verbindungsteils 14 bzw. des Scharnierarms jeweils einen Excenter 15 vorzusehen, so dass insgesamt zwei Höhenverstellelemente vorhanden sind, die beide zur Verstellung der Höhenposition des Türflügels 3 verstellt werden müssen. Da beide in dem Scharniertopf 8 gelagerten Excenter gegen das Verbindungsteil 14 vorgespannt werden können, bilden sie zugleich das Sperrelement 17, so dass eine zusätzliche Feststellschraube entfallen kann.

Der Scharniertopf 8 nimmt außerdem eine Klippverbindung 22 auf, mit dessen Hilfe das Verbindungsteil 14 bzw. der Scharnierarm in den Scharniertopf eingeklipst werden kann. Hierzu wird das Verbindungsteil 14 an einer ersten Stelle 40 im Scharniertopf eingehakt und an einer zweiten Stelle 42 federnd eingerastet. Der Scharniertopf 8 weist hierzu ein Federelement 34 auf, das einstückig an dem Scharniertopf 8 angeformt ist und von dem Flanschteil 36 in Richtung auf den Freiraum 38 des Scharniertopfes 8 absteht. Ein an dem Scharnierteil 8 angeordneter Vorsprung 44 dient zum Entsperren der Klippverbindung 22, beispielsweise mit Hilfe eines Werkzeuges.

Mit diesem Werkzeug kann beispielsweise das Federelement 34 zurückgedrückt werden, wodurch das Verbindungsteil 14 bzw. der Scharnierarm freigegeben wird.

Die Besonderheit dieser Rastverbindung besteht darin, dass sie eine Höhenverstellung des Türflügels 3 nicht behindert, indem nämlich das Federelement 34 an dessen Unterkante relativ zu dem Scharnierteil 14 bzw. dem Scharnierarm gleiten kann.

Fig. 4 zeigt das kopfseitige Scharnierteil 4 ohne das Verbindungsteil 14. Von dem Gabelteil 9 ist nur eine Hälfte dargestellt, da der Flanschteil 37 des korpusseitigen Scharnierteils 4 geschnitten ist und nur die linke Hälfte dargestellt ist.

Der korpusseitige Scharnierteil 4 besteht demzufolge aus dem Flanschteil 37, der mit einer Grundplatte 46 zusammenwirkt, die ihrerseits direkt auf dem Korpus 2 befestigt ist, oder falls der korpusseitige Scharnierteil 4 eine Tiefenverstelleinrichtung 16 aufweist, auf einer ortsfest auf dem Korpus 2 befestigten Tiefenverstellplatte 48 in unterschiedlichen Tiefenpositionen angeordnet werden kann.

Fig. 4 ist eine Explosionsdarstellung, die die Integration einer Seitenverstelleinrichtung 5 und einer Tiefenverstelleinrichtung 16 in den korpusseitigen Scharnierteil 4 darstellt, bei der eine geringe Aufbauhöhe des korpusseitigen Scharnierteils 4 beibehalten werden kann.

Die maximale Aufbauhöhe des Flanschteils 37 relativ zu dem Korpus 2 beträgt dabei maximal 7 mm, vorzugsweise 5 mm.

Die in Fig. 4 dargestellte Seitenverstelleinrichtung 5 besteht aus einer zylindrischen Fläche 50, die mit einem Stift 52 zusammenwirkt, der in einer Stiftaufnahme 54 des Flanschteils 37 sitzt und bei Betätigung einer Einstellschraube 56 auf der inneren Zylinderfläche 50 geführt ist. Mit Hilfe der Einstellschraube 56, die in dem Flanschteil 37 gelagert ist, wird der Abstand an der Korpuskante relativ zu der Grundplatte 46 eingestellt, wodurch eine Seitenverstellung ermöglicht wird. Der Krümmungsradius der zylindrischen Fläche ist dabei so gewählt, das ein Verschwenken des Flanschteils 37 um eine imaginäre, im Korpus 2 befindliche Schwenkachse 11 erfolgt.

Es versteht sich, dass auch andere mechanische Lösungen realisierbar sind, wobei es darauf ankommt, dass das Flanschteil 37 des korpusseitigen Scharnierteils 4 um eine im Korpus 2 befindliche Schwenkachse 11 verschwenkt werden kann.

Die Fig. 5a und 5b stellen eine bekannte Seitenverstelleinrichtung (Fig. 5a) dem neuen Lösungsprinzip gegenüber. In Fig. 5a ist ersichtlich, dass die Schwenkachse 11 des korpusseitigen Scharnierteils 4 nach dem Stand der Technik in dem korpusseitigen Scharnierteil 4 angeordnet ist. Dies führt dazu, dass bei einer Seitenverstellung die Gelenkachse 7 sich von dem Türflügel 3 um einen größeren Betrag entfernt.

Wie aus Fig. 5b ersichtlich ist, ergibt sich nach der Lösung gemäß Fig. 4 ein geringerer Positionsfehler der Gelenkachse 7 in Relation zu dem Türflügel 3 als nach dem Stand der Technik, wobei als zusätzlicher Vorteil die Tiefeneinstellung nicht korrigiert werden muss aufgrund der Seitenverstellung.

Der Stift 52 liegt im zusammengebauten Zustand des korpusseitigen Scharnierteils 4 auf der dem Korpus 2 zugewandten inneren Zylinderfläche 50 an. Hierzu wird die Grundplatte 46 mit dem Flanschteil 37 verbunden, wobei die Stellschraube 56 für die Seitenverstellung unter der Grundplatte 46 eingehakt ist. Anschließend wird der Stift 52 in dem Flanschteil 37 in der Stiftaufnahme 54 verpresst, so dass die Teile zwar relativ zueinander beweglich sind, aber unlösbar miteinander verbunden sind. Anstelle des Stiftes 52 sind auch andere Verbindungselemente einsetzbar, mit denen die Teile verbindbar sind, aber dennoch unlösbar miteinander verbunden sind.

Die Tiefenverstellplatte 48 ist ortsfest am Korpus 2 befestigt.

Die Tiefenverstelleinrichtung 16 ist im Auslieferungszustand des Scharniers 1 in einer Mittellage arretiert und kann, falls eine Tiefenverstellung notwendig ist, entsperrt werden. In diesem Fall kann die Grundplatte mit dem Flanschteil 37 relativ zur Tiefenverstellplatte 48 in Tiefenrichtung versetzt werden. Hierzu weist sowohl die Grundplatte 46 als auch der Flanschteil 37 Langlöcher 58, 60, 62, 64 auf, so dass eine Tiefenverstellung vorgenommen werden kann. Die Position der Grundplatte 46 mit dem Flanschteil 37 relativ zu der Tiefenverstellplatte 48 wird mit einander angepassten Verzahnungen 66, 68 der Grundplatte 46 bzw. der Tiefenverstellplatte 48 festgelegt, sobald die drei Befestigungsschrauben 24 angezogen sind.

In Fig. 6 ist eine alternative Möglichkeit der Seitenverstellung dargestellt, die in dem Scharniertopf 8 des türseitigen Scharnierteils 6 erfolgen kann. Hierzu ist das Verbindungsteil 14 mit einem Adapter 27 versehen, der mit Hilfe einer in einem Langloch geführten Befestigungsschraube eine Verschiebung des Verbindungsteils 14 ermöglicht. Der Adapter 27 weist an seiner Unterseite Nuten 28 auf, die mit der Führungseinrichtung 13 im Eingriff sein kann, die aus Führungsschienen besteht, wie grundsätzlich in Fig. 3 gezeigt.

Diese Seitenverstellung kann bei einem höhenverstellbaren Scharnier 1 mit einer im Scharniertopf 8 vorgesehenen Höhenverstelleinrichtung 10 als alleinige Seitenverstelleinrichtung vorgesehen sein, oder auch zusätzlich zu der in Fig. 4 und Fig. 5b dargestellten Seitenverstelleinrichtung 5.

## Patentansprüche

1. Einachsscharnier (1) mit einem an einem Korpus (2) vormontierbaren korpusseitigen Scharnierteil (4) und einem an einem Türflügel (3) vormontierbaren türseitigen Scharnierteil (6),
bei dem die Scharnierteile (4,6) gelenkig miteinander verbunden sind und der korpusseitige Scharnierteil (4) ein eine Gelenkachse (7) aufnehmendes Gabelteil (9) und einen an dem Gabelteil (9) schwenkbar angelenkten, in den türseitigen Scharnierteil (6) einsetzbaren Scharnierarm (14) aufweist, wobei der türseitige Scharnierteil (6) einen Scharniertopf (8) und eine in dem Scharniertopf (8) angeordnete Höhenverstelleinrichtung (10) mit mindestens einem Sperrelement (17) aufweist, mit dem die eingestellte Höhenlage des Türflügels (3) gegenüber dem Korpus (2) fixierbar ist,
wobei der Scharnierarm (14) in einen Freiraum (38) innerhalb des Scharniertopfes (8) einsetzbar ist,
wobei der Scharnierarm (14) das Sperrelement (17) der Höhenverstelleinrichtung (10) aufweist, durch das der Scharnierarm (14) in einer gewünschten Höhenlage des Türflügels (3) relativ zu dem Scharniertopf (8) arretierbar ist, und
dass der Scharniertopf (8) mit dem Scharnierarm (14) zusammenwirkende Führungseinrichtungen (13) für die Höhenverstellung aufweist, wobei der Scharnierarm (14) mit Hilfe der Höhenverstelleinrichtung (10) manuell oder mit einem Höhenverstellelement in Höhenrichtung entlang den Führungseinrichtungen (13) verlagerbar rist, **dadurch gekennzeichnet,**
**dass** der korpusseitige Scharnierteil (4) und der türseitige Scharnierteil (6) durch eine Klippverbindung (22) miteinander gekoppelt sind, dass die Klippverbindung (22) im türseitigen Scharnierteil (6) angeordnet ist, und dass das Scharniertopf (8) des türseitigen Scharnierteils (6) die Klippverbindung (22) aufnimmt.

2. Scharnier nach Anspruch 1, **dadurch gekennzeichnet, dass** das korpusseitige Scharnierteil (4) eine Tiefenverstelleinrichtung (16) aufweist.

3. Scharnier nach einem der Ansprüche 1 oder 2, **dadurch gekennzeichnet, dass** der auf dem Korpus (2) aufliegende Teil des korpusseitigen Scharnierteiles (4) plattenförmig ausgebildet ist und eine geringe Aufbauhöhe relativ zum Korpus (2) aufweist.

4. Scharnier nach einem der Ansprüche 1 bis 3, **dadurch gekennzeichnet, dass** das Höhenverstellelement (12) mindestens einen Excenter (15) aufweist, der sich an dem Scharniertopf (8) derart abstützt, dass das türseitige Scharnierteil (6) durch das Drehen des Excenters seine Position in Höhenrichtung verändert.

5. Scharnier nach einem der Ansprüche 1 bis 4, **dadurch gekennzeichnet, dass** das Höhenverstellelement (12) ein Zahnrad (19) aufweist, das sich mit einer geradlinigen Verzahnung (21) der Führungseinrichtung (13) im Scharniertopf (8) kämmt, die parallel zur Höhenverstellrichtung verläuft.

6. Scharnier nach einem der Ansprüche 1 bis 5, **dadurch gekennzeichnet, dass** das Sperrelement (17) aus einer Schraube besteht, die der Scharnierarm (14) beim Festziehen der Schraube in der aktuellen Positionfixiert.

7. Scharnier nach einem der Ansprüche 1 bis 6, **dadurch gekennzeichnet, dass** eine Seitenverstelleinrichtung (5) das korpusseitige Scharnierteil (4) um eine im Korpus (2) befindliche, imaginäre, parallel zur Gelenkachse (7) verlaufende Schwenkachse (11) verschwenkt und dass für das Verschwenken des korpusseitigen Scharnierteils (4) eine zylindrische Fläche vorgesehen ist, deren Zylinderachse die Schwenkachse (11) ist.

8. Scharnier nach einem der Ansprüche 2 bis 7, **dadurch gekennzeichnet, dass** die Tiefenverstelleinrichtung (16) eine entsperrbare Rasteinrichtung aufweist, die in der Sperrstellung den korpusseitigen Scharnierteil (4) in einer Mittellage relativ zu Befestigungsschrauben (24) hält, die in Tiefenrichtung (11) verlaufenden ovalen Befestigungslöchern (25) sitzen.

9. Scharnier nach einem der Ansprüche 1 bis 8, **dadurch gekennzeichnet, dass** die Klippverbindung (22) ein Federelement (34) aufweist, das einstückig mit dem Scharniertopf (8) ist und mit dem korpusseitigen Scharnierteil (4) eine die Höhenverstellung des türseitigen Scharnierteils (6) im Scharniertopf (8) zulassende Rastverbindung bildet.

## Claims

1. A single axis hinge (1) having a furniture carcass-side hinge portion (4) to be pre-assembled to a furniture carcass (2) and a door-side hinge portion (6) to be pre-assembled to a door wing (3),
the hinge portions (4, 6) being articulately connected with each other, and the furniture carcass-side hinge portion (4) comprises a fork member (9) receiving a link axis (7) and a hinge arm (14) pivotably attached to the fork member (9) and adapted to be inserted into the door-side hinge portion (6), the door-side hinge portion (6) comprising a hinge cup (8) and a height adjustment means (10) with at least one locking element (17) with which the set vertical position of the door wing (3) can be fixed relative to the furniture carcass (2),
the hinge arm (14) being insertable into a free space (38) in the hinge cup (8),
the hinge arm (14) comprising the locking element (17) of the height adjustment means (10), by which element the hinge arm (14) can be locked in a desired height position relative to the hinge cup (8), and
the hinge cup (8) comprising guide means (13) for height adjustment which cooperate with the hinge arm (14), the hinge arm (14) being displaceable in the height direction along the guide means (13) either manually or using a height adjustment element,
**characterized in that**
the furniture carcass-side hinge portion (4) and the door-side hinge portion (6) are coupled by means of a clip connection (22),
the clip connection (22) is arranged in the door-side hinge portion (6) and
the hinge cup (8) of the door-side hinge portion (6) receives the clip connection (22).

2. The hinge of claim 1, **characterized in that** the furniture carcass-side hinge portion (4) has a depth adjustment means (16).

3. The hinge of one of claims 1 or 2, **characterized in that** the part of the hinge portion (4) resting on the furniture carcass (2) is of a plate-shaped design and has a low structural height with respect to the furniture carcass (2).

4. The hinge of one of the claims 1 to 3, **characterized in that** the height adjustment element (12) comprises at least one eccentric (15) supported at the hinge cup (8) such that the door-side hinge portion (6) changes its position in the vertical direction upon rotation of the eccentric.

5. The hinge of one of claims 1 to 4, **characterized in that** the height adjustment element (12) has a pinion (19) meshing with a straight toothing (21) of the guide means (13) in the hinge cup (8), which extends in parallel with the height adjustment means.

6. The hinge of one of claims 1 to 5, **characterized in that** the locking element (17) is formed by a screw fixing the hinge arm (14) at the present position when the screw is tightened.

7. The hinge of one of claims 1 to 6, **characterized in that** a lateral adjustment means (5) pivots the furniture carcass-side hinge portion (4) around an imaginary pivot axis (11) located in the furniture carcass (2) and extending in parallel with the link axis (7), and that a cylindrical surface is provided for pivoting the furniture carcass-side hinge portion (4), the cylinder axis thereof being the pivot axis (11).

8. The hinge of one of claims 2 to 7, **characterized in that** the depth adjustment means (16) has a releasable engagement means which, in the locking position, retains the furniture carcass-side hinge portion (4) in a middle position relative to fastening screws (24) sitting in oval fastening holes (25) extending in the depth direction (11).

9. The hinge of one of claims 1 to 8, **characterized in that** the clip connection (22) has a spring element (34) integral with the hinge cup (8) and, together with the furniture carcass-side hinge portion (4), forms a catch connection allowing for the height adjustment of the door-side hinge portion (6) in the hinge cup (8).

## Revendications

1. Charnière à un axe (1) dotée d'une pièce de charnière côté corps (4) prémontable sur un corps (2) et d'une pièce de charnière côté porte (6) prémontable sur un battant de porte (3),
où les pièces de charnière (4, 6) sont reliées l'une à l'autre de manière articulée et la pièce de charnière côté corps (4) comporte une pièce de fourche (9) accueillant un axe d'articulation (7) et un bras de charnière (14) articulé de manière pivotante sur la pièce de fourche (9) et insérable dans la pièce de charnière côté porte (6), dans laquelle la pièce de charnière côté porte (6) comporte une coupelle de charnière (8) et un dispositif de réglage de hauteur (10) agencé dans la coupelle de charnière (8) doté d'au moins un élément de verrouillage (17), avec lequel la hauteur définie du battant de porte (3) par rapport au corps (2) peut être fixée,
dans laquelle le bras de charnière (14) est insérable dans un espace libre (38) à l'intérieur de la coupelle de charnière (8),
dans laquelle le bras de charnière (14) comporte l'élément de verrouillage (17) du dispositif de réglage de hauteur (10), par lequel le bras de charnière (14) peut être bloqué dans une position en hauteur désirée par rapport à la coupelle de charnière (8), et
la coupelle de charnière (8) comporte des dispositifs de guidage (13) coopérant avec le bras de charnière (14) pour le réglage de la hauteur,
dans laquelle le bras de charnière (14) peut être déplacé à l'aide du dispositif de réglage de hauteur (10) manuellement ou avec un élément de réglage de hauteur dans la direction verticale le long des dispositifs de guidage (13),
**caractérisée en ce que** la pièce de charnière côté corps (4) et la pièce de charnière côté porte (6) sont couplées l'une à l'autre par un raccord agrafe (22), **en ce que** le raccord agrafe (22) est agencé dans la pièce de charnière côté porte (6) et **en ce que** la coupelle de charnière (8) de la pièce de charnière côté porte (6) accueille le raccord agrafe (22).

2. Charnière selon la revendication 1, **caractérisée en ce que** la pièce de charnière côté corps (4) comporte un dispositif de réglage de profondeur (16).

3. Charnière selon l'une des revendications 1 ou 2, **caractérisée en ce que** la partie de la pièce de charnière côté corps (4) appuyant sur le corps (2) est réalisée en forme de plaque et possède une hauteur de structure réduite par rapport au corps (2).

4. Charnière selon l'une des revendications 1 à 3, **caractérisée en ce que** l'élément de réglage de hauteur (12) comporte au moins un excentrique (15), lequel s'appuie sur la coupelle de charnière (8) de telle sorte que la pièce de charnière côté porte (6) modifie sa position dans la direction verticale par rotation de l'excentrique.

5. Charnière selon l'une des revendications 1 à 4, **caractérisée en ce que** l'élément de réglage de hauteur (12) comporte une roue dentée (19), laquelle s'engrène avec un engrenage rectiligne (21), parallèle au dispositif de réglage de hauteur, du dispositif de guidage (13) dans la coupelle de charnière (8).

6. Charnière selon l'une des revendications 1 à 5, **caractérisée en ce que** l'élément de verrouillage (17) est constitué d'une vis, laquelle immobilise le bras de charnière (14) dans la position actuelle lors du serrage de la vis.

7. Charnière selon l'une des revendications 1 à 6, **caractérisée en ce qu'**un dispositif de réglage latéral (5) pivote la pièce de charnière côté corps (4) autour d'un axe de pivot (11) imaginaire se trouvant dans le corps (2) et parallèle à l'axe d'articulation (7) et **en ce qu'**une surface cylindrique, dont l'axe de cylindre est l'axe de pivot (11), est prévue pour le pivotement de la pièce de charnière côté corps (4).

8. Charnière selon l'une des revendications 2 à 7, **caractérisée en ce que** le dispositif de réglage de profondeur (16) comporte un dispositif d'encliquetage pouvant être déverrouillé, lequel maintient en position de verrouillage la pièce de charnière côté corps (4) dans une position médiane par rapport à des vis de fixation (24), lesquelles sont situées dans des trous de fixation ovales (25) qui s'étendent dans la direction de la profondeur (11).

9. Charnière selon l'une des revendications 1 à 8, **caractérisée en ce que** le raccord agrafe (22) comporte un élément de ressort (34), lequel est d'une pièce avec la coupelle de charnière (8) et forme avec la pièce de charnière côté corps (4) un raccord d'encliquetage permettant le réglage en hauteur de la pièce de charnière côté porte (6) dans la coupelle de charnière (8).
